# EUROPÄISCHE PATENTSCHRIFT

(11) **EP 1 871 944 B1**
(45) Veröffentlichungstag und Bekanntmachung des Hinweises auf die Patenterteilung: **22.10.2008**
(21) Anmeldenummer: 06701275.7
(22) Anmeldetag: 12.01.2006
(51) Int. Cl.: D06F 58/04

(54) **KONDENSATIONS-WÄSCHETROCKNER**
CONDENSATION DRIER
SECHE-LINGE A CONDENSATION

(30) Priorität: 18.03.2005 DE 102005013049
(43) Veröffentlichungstag der Anmeldung: 02.01.2008
(73) Patentinhaber: BSH Bosch und Siemens Hausgeräte GmbH, 81739 München (DE)
(72) Erfinder: DITTMER, Lothar, 10781 Berlin (DE); LÖFFLER, Holger, 10781 Berlin (DE)
(86) Internationale Anmeldenummer: PCT/EP2006/050182
(87) Internationale Veröffentlichungsnummer: WO 2006/097367

(56) Entgegenhaltungen:
- EP-A- 0 481 187
- DE-A1- 10 148 700
- DE-A1- 10 346 107
- DE-U1- 8 203 418
- DE-U1- 8 535 335

## Beschreibung

Die Erfindung betrifft einen Kondensations-Wäschetrockner mit einer um eine wenigstens annähernd waagerechte Achse drehbaren, elektrisch antreibbaren Wäschetrommel zur Aufnahme von Trockengut, mit einem Lagerschild zur Lagerung der Wäschetrommel im Frontbereich und zur Führung der Prozessluft in diesem Bereich, mit einem Basismodul für Funktionsteile zum Fördern und Komponenten zum Führen der Prozessluft und der Kühlluft, mit einer Heizeinrichtung für die Prozessluft und mit einer Behausung für einen von der Frontseite her einschiebbaren Wärmetauscher zum Kondensieren der aus dem Trockengut aufgenommenen Feuchtigkeit.

Kondensations-Wäschetrockner der in Rede stehenden Art sind gekennzeichnet durch einen im geschlossenen Kreislaufsystem geförderten Prozessluftstrom. Die auf eine vorbestimmbare Temperatur aufgeheizte Prozessluft wird während eines Trocknungsprozesses durch Öffnungen in der Trommelrückwand etwa axial in die drehbare Wäschetrommel eingeblasen, wo das Trockengut umgewälzt und mit der aufgeheizten Prozessluft beaufschlagt wird. Die Prozessluft durchströmt dabei die Wäschetrommel und nimmt Feuchtigkeit aus dem Trockengut auf. Über einen Prozessluftführungskanal im Frontbereich wird die Prozessluft nach unten in einen Wärmetauscher befördert, durch von außen angesaugte Kühlluft im Wärmetauscher abgekühlt und kondensiert dabei die vom Trockengut aufgenommene Feuchtigkeit. Das Kondensat wird aufgefangen und mittels einer Pumpe in einen Sammelbehälter abgeführt. Der Wärmetauscher ist ein gesondertes Einschubteil, das in einer Höhle eines Kondensators in der Bodenbaugruppe, dem sogenannten Basismodul, aufgenommen wird. Im Basismodul sind auch Aufnahmen für den Antriebsmotor, für Kühl- und Prozessluftgebläse sowie eine Kondensatauffangschale und eine Kondensatpumpe sowie Einrichtungen zum Fördern und Führen der Prozess- und der Kühlluft integriert. Die im Kondensator abgekühlte und entfeuchtete Prozessluft wird über die Heizvorrichtung wieder ins Trommelinnere geleitet. Über eine frontale Beschickungsöffnung, die durch eine an der Vorderwand angelenkte Tür verschließbar ist, kann die Wäschetrommel mit Trockengut beladen oder entladen werden.

Zur Lagerung der Wäschetrommel auf der Frontseite dient ein Lagerschild, das drehfest mit dem Maschinengehäuse verbunden ist. Ein solches Lagerschild ist in DE 82 03 418 U1 beschrieben. Das als Kunststoffspritzteil gefertigte Lagerschild zur abgedichteten Führung ist zugleich als ableitender Prozessluftkanal ausgebildet, über den die mit Feuchtigkeit aus der Wäsche angereicherte Prozessluft nach unten zum Kondensator geführt wird. Der Abluftkanal einen flachen rechteckigen Querschnitt und ist nach unten konisch erweitert. Der Boden des Kanals ist offen und mit einem Flansch versehen, der von einem Schiebedeckel an den beiden Längsseiten im Presssitz umgriffen wird. Die Verbindung zwischen Abluftkanal und Verschlussdeckel kann auch durch Verkleben oder Verschweißen abgedichtet werden. An der Übergangsstelle zum Kondensator ist zur Beförderung der Prozessluft ein Anschlussstutzen vorgesehen, der in geeigneter Weise an den Prozessluftkanal im Kondensator angeschlossen ist.

Bei anderen marktgängigen Wäschetrocknern besteht das Lagerschild aus mehreren Teilen, die entlang waagerechter und/oder senkrechter Fügeflächen zusammengesetzt sind.

Ein in DE 102 02 442 A1 beschriebener Kondensations-Wäschetrockner ist mit einem von vorn einschiebbaren Kondensator ausgerüstet, durch den die Prozessluft etwa parallel zur Achse der Wäschetrommel geführt wird. Die Kondensatorbehausung ist Bestandteil eines Bodenmoduls. Die Prozessluftführung aus der Wäschetrommel zum Kondensator erfolgt über einen frontseitigen Kanalabschnitt, der dem Prozessluftaustritt der Wäschetrommel nachgeschaltet ist und den Luftstrom ins frontseitig angeordnete Gehäuse des Prozessluftgebläses leitet. Der im Querschnitt rechteckige Prozessluft-Kanalabschnitt ist von oben an das Prozessluftgebläse-Gehäuse angeschlossen. Die Fügefläche liegt in einer waagerechten Ebene.

Bei den bekannten Kondensations-Wäschetrocknern sind die Fügeflächen der einzelnen Bauteile des frontseitigen Prozessluftkanals sowie den Anschluss zum Prozessluftkanal im Bodenbereich schwer abzudichten, so dass Energieverluste und insbesondere der Austritt von Feuchtigkeit nach außen nicht zu vermeiden sind. Die an diesen Stellen verwendeten Rast- und Klemmverbindungen können den hohen Anforderungen an die Dichtheit nicht genügen. Um der Gefahr eines Feuchtigkeitsaustritts zu begegnen, werden daher an den Fügeflächen der Baugruppen zusätzliche Dichtelemente eingesetzt, wodurch in nachteiliger Weise nicht nur die Anzahl der Fertigungseinzelteile erhöht wird, sondern insbesondere auch der Aufwand für die Montage der Geräte.

Der Erfindung liegt die Aufgabe zugrunde, für einen Kondensations-Wäschetrockner der eingangs genannten Art eine gegenüber dem Stand der Technik verbesserte Prozessluftführung im Frontbereich des Gerätes anzugeben. Es ist darüber hinaus auch Aufgabe der Erfindung mit der verbesserten Konstruktion eine insgesamt rationellere Fertigung der Einzelteile und Montage des Wäschetrockners zu ermöglichen.

Die Aufgabe wird gemäß der im Kennzeichen des Anspruchs 1 genannten Merkmale gelöst. Auf diese weise sind die fest eingebauten Komponenten zum Führen der Prozessluft im Frontbereich des Wäschetrockners dichtungsfrei.

Dazu ist der Prozessluftkanal des Lagerschilds als ein aus zwei Teilen dicht gefügtes Kunststoffteil gefertigt. Zumindest im an den Kondensator grenzenden Bereich weist das Lagerschild eine senkrechte Trennfläche zum Basismodul auf. An dieser Trennfläche werden die beiden Bauteile Basismodul und Lagerschild ohne zusätzliche Dichtmittel gefügt. Die Prozessluftführung durch das Basismodul erfolgt über den Kondensator. Die Dichtheit der Prozessluftführung beim Übergang vom Lagerschild zum Kondensator wird gemäß der Erfindung hergestellt durch naht- und stoßfreie Anlageflächen an den Rändern der Kondensatoreinschuböffnung, an denen am Wärmetauscher umfänglich angeordnete Dichtmittel bei betriebsbereitem Wäschetrockner druckbeaufschlagt anliegen.

Gegenüber den vorbeschriebenen bekannten Lösungen ist mit der erfindungsgemäßen Prozessluftführung eine höchsten Anforderungen genügende Dichtheit herstellbar.

Weitere Vorteile ergeben sich bei Anwendung der Erfindung bei der Montage des Trockners. Da erfindungsgemäß für das Lagerschild als Prozessluftkanal und seine Verbindung mit der Wärmetauscheraufnahme im Basismodul keine Dichtmittel eingesetzt werden, ist die Anzahl der insgesamt eingesetzten Einzelteile minimiert, der Aufwand für die Lagerhaltung der Teile und der für die Montagearbeiten in der Endfertigung der Geräte ist reduziert.

Vorteilhafte Ausgestaltungen der Erfindung sind in den Unteransprüchen enthalten und können ohne Abweichen von der Erfindung in beliebiger Weise miteinander kombiniert werden.

Anhand eines in der Zeichnung dargestellten Ausführungsbeispiels ist die Erfindung nachfolgend näher erläutert. Die zugehörige Zeichnung zeigt in
- Fig. 1: einen Kondensations-Wäschetrockner mit seinen modularen Bausteinen in einer Explosivdarstellung und
- Fig. 2: einen aus dem Kondensatorgehäuse (Aufnahme 8) entnommenen Wärmetauscher in perspektivischer Ansicht.

Fig. 1 zeigt wesentliche Bestandteile des Wäschetrockners 1, die als vormontierte Baueinheiten in einer Endmontage gefügt werden. Aus der Darstellung sind insbesondere die senkrechte Anordnung der Trennflächen der Baueinheiten sowie ihre relative Größe, die ansonsten nicht maßstabsgerecht ist, erkennbar. Zur Vereinfachung der Zeichnung sind die Wäschetrommel, die oberhalb des Basismoduls 7 zwischen dem Lagerschild 6 und der Rückwand 5 angeordnet ist, und Teile des Gehäuses nicht dargestellt.

Das Lagerschild 6 ist als Kunststoffspritzteil ausgebildet und mit der Frontwand 4 fest verbunden. Die räumliche Ausdehnung des Lagerschilds 6 reicht im bevorzugten Beispiel bis zur Bodenfläche und über die gesamte Innenbreite des nicht dargestellten Gehäuses des Wäschetrockners 1. Das Lagerschild 6 und die dazu passende frontseitige Gehäuseaußenwand (Frontwand 4) weisen im unteren Bereich eine Öffnung 9 für den in die Aufnahme 8 im Basismodul 7 einzuschiebenden Wärmetauscher 2 (Fig. 2) und eine Kühlluft-Eintrittsöffnung 10 auf. Darüber befindet sich mittig die Beschickungsöffnung 14, über die die nicht dargestellte Wäschetrommel be- und entladen werden kann. Mit einer ebenfalls nicht dargestellten Tür ist die Beschickungsöffnung 14 dicht verschließbar. Das Lagerschild 6 ist unterhalb der Beschickungsöffnung 14 mit einem Prozessluftkanal 13 ausgeformt. Unmittelbar am von der Beschickungsöffnung 14 zugänglichen Eingang des vom Lagerschild 6 gebildeten Prozessluftkanals 13 ist ein Flusensieb 3 angeordnet. Das Flusensieb 3 ist herausnehmbar und zwecks Reinigung für den Nutzer bei geöffneter Tür leicht zugänglich.

Das Basismodul 7 ist ebenfalls ein im Spritzgussverfahren hergestellter kompakter Kunststoffkörper, in den die Aufnahmen für den Wärmetauscher 2, den Antriebsmotor und die Lüfterräder für das Prozessluftgebläse 11 und das Kühlluftgebläse 12 eingeformt sind. Die Trennfläche 18 zwischen Basismodul 7 und Lagerschild 6 liegt in einer senkrechten Ebene, die sich großflächig über die gesamte Breite des Wäschetrockners 1 erstreckt. Basismodul 7 und Lagerschild 6 werden miteinander verrastet und verschraubt.

Der von oben nach unten im Lagerschild 6 verlaufende Prozessluftkanal 13 ist so ausgebildet, dass die Prozessluft direkt in den in die Aufnahme 8 eingeschobenen Wärmetauscher 2 geführt werden kann. Die Prozessluft durchströmt im Wärmetauscher 2 das Basismodul 7 vom Lagerschild 6 nach hinten, wo der Wärmetauscher 2 mit seiner umlaufenden Dichtung 15 an der stoß- und nahtfreien Trennfläche eines nicht näher bezeichneten Luftführungsteils anliegt, bis zur Rückwand 5. Der Übergang vom vorderen Lagerschild 6 zum Basismodul 7 wird ebenfalls lufttechnisch dicht abgeschlossen einerseits durch ein stoß- und nahtfrei aneinander gefügtes Paar von Trennfläche 18 am Basismodul 7 und Anlagefläche 21 an der Auslassöffnung des Lagerschilds 6 und andererseits durch eine am Wärmetauschereinlass befestigte Dichtmanschette 16, die bei eingeführtem und verriegeltem Wärmetauscher 2 gegen die Trennfläche 18 gedrückt wird. Die Dichtmanschette 16 stützt sich ab an einem am Wärmetauschereinlass umfänglich angeformten Kragen.

Die Dichtheit des Prozessluftkanals 13 wird frontseitig hergestellt durch eine zweite stoß- und nahtfreie Anlagefläche an der Wärmetauscher-Einschuböffnung 9, gegen die die Verschlussplatte 19 mit einer umfänglich angebrachten Dichtmanschette 17 anliegt. Die Verschlussplatte 19 zum Verschließen der frontseitigen Wärmetauscher-Einschuböffnung 9 ist mittels vorzugsweise strömungsgünstig geformten Abstandshaltern 20 am Wärmetauscher 2 befestigt, was bewirkt, dass bei verriegeltem Wärmetauscher 2 gleichzeitig beide im Prozessluftkanal 13 für den Kondensatoreinschub vorhandenen Öffnungen abgedichtet werden.

Gemäß der Erfindung sind alle im Frontbereich des Wäschetrockners 1 zur Prozessluftführung fest installierten Bauteile ohne Dichtelemente an den Schnittstellen gefügt. Die eingesetzten Dichtmittel sind ausschließlich am Wärmetauscher 2 befestigt, der als Einschub ein gesondertes Fertigungsteil ist. Damit ist der weitere Vorteil verbunden, dass die Dichtmittel bei auftretenden Alterungsschäden oder bei Schäden durch Fehlhandlungen leicht auswechselbar sind.

### Bezugszeichen

- 1.: Wäschetrockner
- 2.: Wärmetauscher
- 3.: Flusensieb
- 4.: Frontwand
- 5.: Rückwand
- 6.: Lagerschild
- 7.: Basismodul
- 8.: Wärmetauscheraufnahme
- 9.: Wärmetauscher-Einschuböffnung
- 10.: Kühlluft-Eintrittsöffnung
- 11.: Prozessluftgebläse
- 12.: Kühlluftgebläse
- 13.: Prozessluftkanal
- 14.: Einfüllöffnung
- 15.: erste Dichtmanschette
- 16.: zweite Dichtmanschette
- 17.: dritte Dichtmanschette
- 18.: Trennfläche
- 19.: Verschlussplatte
- 20.: Abstandshalter
- 21.: Anlagefläche

## Patentansprüche

1. Kondensations-Wäschetrockner (1) mit einer um eine wenigstens annähernd waagerechte Achse drehbaren, elektrisch antreibbaren Wäschetrommel zur Aufnahme von Trockengut, mit einem Lagerschild (6) zur Lagerung der Wäschetrommel im Frontbereich und einem Prozessluftkanal (13) zur Führung der Prozessluft in diesem Bereich, mit einer Heizeinrichtung für die Prozessluft und mit einem Basismodul (7) für Funktionsteile (11, 12) zum Fördern und Komponenten (10, 13) zum Führen der Prozessluft und der Kühlluft sowie mit einer Aufnahme (8) für einen von der Frontseite her eingeschobenen Wärmetauscher (2) zum Kondensieren der aus dem Trockengut aufgenommenen Feuchtigkeit, **dadurch gekennzeichnet, dass** das Basismodul (7) im Bereich der Aufnahme (8) an einer naht- und stoßfreien Trennfläche (18) mit einer naht- und stoßfreien ersten Anlagefläche (21) des Lagerschildes (6) ohne zusätzliche Dichtungsmittel gefügt ist, und dass eine am Wärmetauscher (2) umfänglich befestigte erste Dichtmanschette (16) druckbeaufschlagt an der Trennfläche (18) anliegt.

2. Wäschetrockner nach Anspruch 1, **dadurch gekennzeichnet, dass** im Lagerschild (6) eine Einschuböffnung (9) für den Wärmetauscher (2) vorhanden ist, die eine front- und ausgangsseitig naht- und stoßfreie zweite Anlagefläche aufweist.

3. Wäschetrockner nach Anspruch 2, **dadurch gekennzeichnet, dass** der Wärmetauscher (2) an seiner Frontseite eine Verschlussplatte (19) zum Verschließen der frontseitigen Einschuböffnung (9) aufweist, die zur Führung der Prozessluft mittels Abstandshalter (20) an der Prozessluft-Eingangsseite des Wärmetauschers (2) befestigt ist.

4. Wäschetrockner nach Anspruch 3, **dadurch gekennzeichnet, dass** an der Innenseite der Verschlussplatte (19) eine um ihren Rand laufende zweite Dichtmanschette (17) angebracht ist.

5. Wäschetrockner nach einem der Ansprüche 3 und 4, **dadurch gekennzeichnet, dass** der oder die Abstandshalter (20) für die Verschlussplatte (19) strömungstechnisch günstig ausgeformt sind.

6. Wäschetrockner nach einem der vorstehenden Ansprüche, **dadurch gekennzeichnet, dass** das Lagerschild (6) und das Basismodul (7) Kunststoffteile sind.

7. Wäschetrockner nach einem der vorstehenden Ansprüche, **dadurch gekennzeichnet, dass** die Trennfläche (18) und die Anlagefläche (21) zumindest im Bereich der Prozessluft-Eingangsseite des Wärmetauschers (2) rechtwinklig zur Strömungsrichtung der Prozessluft liegen.

## Claims

1. Condensation laundry dryer (1) with an electrically drivable laundry drum, which is rotatable about an at least approximately horizontal axis, for reception of stock to be dried, with a mounting panel (6) for mounting of the laundry drum in the front region and a process air channel (13) for guidance of process air in this region, with a heating device for the process air and with a base module (7) for functional parts (11, 12) for the conveying and components (10, 13) for the guidance of the process air and the cooling air as well as with a mount (8) for a heat exchanger (2), which can be pushed in from the front side, for condensing the moisture taken up from the stock to be dried, **characterised in that** the base module (7) is joined in the region of the mount (8) at a seam-free and smooth parting surface (8) with a seam-free and smooth first contact surface (21) of the mounting panel (6) without additional sealing means, and that a first packing ring (16), which is circumferentially fastened to the heat exchanger (2), pressurably bears against the parting surface (18).

2. Laundry dryer according to claim 1, **characterised in that** a push-in opening (9), which has a frontal and exit-side seam-free and smooth second contact surface, for the heat exchanger (2) is present in the mounting panel (11, 6).

3. Laundry dryer according to claim 2, **characterised in that** the heat exchanger (2) has at its front side a closure plate (19), which for guidance of the process air is fastened to the process air inlet side of the heat exchanger (2) by means of spacers (20), for closing the frontal push-in opening (9).

4. Laundry dryer according to claim 3, **characterised in that** a second packing ring (17) is mounted at the inner side of the closure plate (19) to run around the edge thereof.

5. Laundry dryer according to one of claims 3 and 4, **characterised in that** the spacer or spacers (20) for the closure plate (19) is or are of flow-enhancing form.

6. Laundry dryer according to any one of the preceding claims, **characterised in that** the mounting panel (6) and the base module (7) are plastics material parts.

7. Laundry dryer according to any one of the preceding claims, **characterised in that** the parting surface (18) and the contact surface (21) at least in the region of the process air inlet side of the heat exchanger (2) lie at right angles to the flow direction of the process air.

## Revendications

1. Sèche-linge à condensation (1) comprenant un tambour à linge entraînable électriquement, tournant autour d'un axe au moins approximativement horizontal, destiné à recevoir du linge à sécher, comprenant un pallier (6) pour le logement du tambour à linge dans la partie frontale et un canal d'air de processus (13) destiné à guider l'air de processus dans cette partie, comprenant un dispositif de chauffage pour l'air de processus et comprenant un module de base (7) pour des pièces fonctionnelles (11, 12) destinées au transport et des composants (10, 13) destinés à guider l'air de processus et l'air de refroidissement, ainsi qu'un logement (8) pour un échangeur de chaleur (2) inséré depuis le côté frontal, destiné à condenser l'humidité provenant du linge à sécher, **caractérisé en ce que** le module de base (7) est jointé, dans la partie du logement (8), sur une surface de séparation (18) sans soudure et sans jointure, avec une première surface d'applique (21), sans soudure et sans jointure, du pallier (6) sans moyens d'étanchéité supplémentaires, et **en ce qu'**une première manchette d'étanchéité (16) fixée au niveau du pourtour sur l'échangeur de chaleur (2) s'applique sur la surface de séparation (18) par pression.

2. Sèche-linge selon la revendication 1, **caractérisé en ce qu'**une ouverture d'insertion (9) est présente dans le pallier (6) pour l'échangeur de chaleur (2), cette ouverture d'insertion présentant une seconde surface d'applique sans soudure et sans jointure du côté frontal et du côté sortie.

3. Sèche-linge selon la revendication 2, **caractérisé en ce que** l'échangeur de chaleur (2) présente sur son côté frontal une plaque de fermeture (19) destinée à obturer l'ouverture d'insertion (9) du côté frontal, qui est fixée sur le côté entrée de l'air de processus de l'échangeur de chaleur (2) au moyen de pièces d'écartement (20) pour guider l'air de processus.

4. Sèche-linge selon la revendication 3, **caractérisé en ce qu'**une seconde manchette d'étanchéité (17) est posée sur le côté intérieur de la plaque de fermeture (19) et s'étend autour du bord de celle-ci.

5. Sèche-linge selon l'une quelconque des revendications 3 et 4, **caractérisé en ce que** la ou les pièces d'écartement (20) pour la plaque de fermeture (10) sont formées de manière avantageuse du point de vue du flux.

6. Sèche-linge selon l'une quelconque des revendications précédentes, **caractérisé en ce que** le pallier (6) et le module de base (7) sont des pièces en plastique.

7. Sèche-linge selon l'une quelconque des revendications précédentes, **caractérisé en ce que** la surface de séparation (18) et la surface d'applique (21), au moins dans la partie du côté d'entrée de l'air de processus de l'échangeur de chaleur (2), sont situées à angle droit par rapport au sens du flux de l'air de processus.
